# DEMANDE DE BREVET EUROPEEN

(11) **EP 0 733 317 A1**
(43) Date de publication de la demande: **25.09.1996**
(21) Numéro de dépôt: 96400524.3
(22) Date de dépôt: 14.03.1996
(51) Int. Cl.: A45C 5/12, A47G 25/54

(54) **Dispositif pour le maintien de cintres dans un bagage et bagage équipé d'un tel dispositif**

(30) Priorité: 20.03.1995 FR 9503188
(71) Demandeur: DELSEY, 92532 Levallois Perret (FR)
(72) Inventeur: Aumasson, Michel, 92500 Rueil Malmaison (FR)
(74) Mandataire: Loyer, Bertrand

(57) **Abrégé**

Le dispositif comporte :
- un support (3) par lequel il est fixé sur une paroi du bagage,
- un pion central (1) destiné à porter les cintres,
- un couvercle (2) monté mobile en rotation entre une position dite ouverte pour laquelle il découvre totalement le pion central (1) et une position dite fermée pour laquelle il recouvre en grande partie ledit pion central (1) de manière à former avec ledit pion central un espace fermé par des parois supérieure, inférieure et latérales.

## Description

La présente invention concerne d'une manière générale un bagage et plus particulièrement un dispositif fixé dans un tel bagage pour assurer le maintien de cintres.

Il est connu de proposer dans les bagages, que ce soit des valises ou des porte-habits, un dispositif sur lequel l'on peut disposer des cintres, ledit dispositif possédant des moyens assurant le maintien en place desdits cintres lors des mouvements du bagage.

A l'heure actuelle, les dispositifs pour le maintien des cintres sont usuellement conçus de manière telle qu'ils n'acceptent qu'une forme déterminée de cintre.

L'utilisateur du bagage doit donc obligatoirement utiliser les cintres qui lui sont proposés en même temps que le bagage et ne peut ranger directement dans son bagage un habit qu'il prend dans sa penderie sans le changer de cintre.

La présente invention a pour but de pallier cet inconvénient en proposant un dispositif permettant l'utilisation d'un grand nombre de modèles de cintres.

A cet effet, l'invention propose un dispositif pour le maintien de cintres dans un bagage, caractérisé en ce qu'il comporte :
- un support par lequel il est fixé sur une paroi du bagage,
- un pion central destiné à porter les cintres,
- un couvercle monté mobile en rotation entre une position dite ouverte pour laquelle il découvre totalement le pion central et une position dite fermée pour laquelle il recouvre en grande partie ledit pion central de manière à former avec ledit pion central un espace fermé par des parois supérieure, inférieure et latérales.

Le dispositif selon l'invention est encore remarquable en ce que :
- le pion central présente un pied limité à ses extrémités par deux parois dépassantes perpendiculaires à son axe et constituant une tête et une base,
- la partie supérieure de la paroi du pied est une portion de cylindre de rayon important, ledit rayon étant semblable au rayon interne des crochets de cintres,
- ledit couvercle est constitué d'une paroi bordée de deux joues,
- le couvercle est monté mobile en rotation autour d'un axe parallèle à l'axe du pion central et situé à l'extérieur du volume délimité par le pied, la tête et la base et à l'intérieur du cylindre fictif dont une portion forme la paroi supérieure du pied,
- il comporte un bouton poussoir présentant une face plane coopérant avec une paroi plane du couvercle pour assurer le blocage en position fermée du dispositif,
- ledit bouton poussoir est repoussé par un ressort vers la position pour laquelle sa face plane coopère avec la face plane du couvercle,
- un ressort assure l'ouverture du dispositif,
- la paroi dudit couvercle présente une ouverture dans laquelle peuvent être placées les extrémités des crochets de cintres,
- un ressort de rappel assure le rappel du couvercle en position fermée.

L'invention concerne également un bagage caractérisé en ce qu'il est équipé d'un dispositif pour le maintien de cintres suivant l'invention.

L'invention sera mieux comprise grâce à la description qui va suivre donnée à titre d'exemple non limitatif en référence aux dessins annexés dans lesquels :
- la figure 1 est une vue en perspective du dispositif selon l'invention en position fermée,
- la figure 2 est une vue en perspective du dispositif selon l'invention en position ouverte,
- la figure 3 est une vue de face montrant le dispositif selon l'invention ouvert, trois cintres de modèles différents étant positionnés sur ledit dispositif,
- la figure 4 est une vue de face du dispositif selon l'invention en position fermée, avec arrachement partiel du couvercle,
- la figure 5 est une vue en coupe selon la ligne V-V de la figure 4.

Comme visible aux figures 1 et 2, le dispositif selon l'invention est globalement constitué d'un pion central 1 et d'un couvercle mobile en rotation 2 portés par un support 3.

Le dispositif selon l'invention est fixé par le support 3 sur une paroi du bagage qu'il doit équiper.

Le pion central 1 est destiné à porter les cintres.

Ce pion central 1 présente un pied 10 limité à ses extrémités par deux parois dépassantes perpendiculaires à son axe et constituant une tête 11 et une base 12.

De préférence, et comme représenté en pointillés à la figure 3, la partie supérieure de la paroi du pied 10 est une portion de cylindre de rayon important. Ce rayon est choisi semblable au rayon interne usuellement présenté par les crochets de cintres afin d'assurer un positionnement correct de ceux-ci sur le pied 10.

La base 12 du pion central 1 est en appui contre une paroi du support 3.

Le couvercle 2 est constitué de manière à former avec le pion central un espace fermé par des parois supérieure, inférieure et latérales. A cet effet, ledit couvercle 2 est constitué d'une paroi 20 bordée de deux joues 21 et 22.

Comme visible sur les dessins, lesdites joues 21 et 22 sont, dans l'exemple de réalisation représenté au dessin, découpées de manière à se positionner autour de la tête 11 et de la base 12 du pion central 1.

Le couvercle 2 a un encombrement sensiblement égal à un demi-cylindre et est monté mobile en rotation autour d'un axe 100 parallèle à l'axe du pion central 1 et situé à l'extérieur du volume délimité par le pied 10, la tête 11 et la base 12.

Cet axe 100 est matérialisé par un logement cylindrique 13 porté par le pied 10.

Dans l'exemple représenté au dessin, ce logement est positionné en dessous et un peu sur la gauche du pied 10.

Cette disposition permet d'actionner ledit couvercle entre une position dite ouverte représentée aux figures 2 et 3 pour laquelle il découvre totalement le pion central 1 et une position dite fermée représentée aux figures 1 et 4 pour laquelle il recouvre en grande partie ledit pion central 1.

Lorsque le couvercle est dans sa position ouverte, l'on peut aisément positionner les crochets des cintres sur le pied 10 du pion central, les parois d'extrémité formées par la tête 11 et la base 12 maintenant lesdits crochets pour empêcher qu'ils ne glissent axialement et se libèrent. Comme représenté à la figure 3, des cintres aussi différents que les cintres 40, 41 et 42 peuvent être positionnés dans le dispositif selon l'invention.

Dans l'exemple de réalisation représenté au dessin, la position ouverte du couvercle est déterminée par l'appui d'une découpe 24 dudit couvercle contre la tête 11 du pion central.

La paroi 20 dudit couvercle est découpée de manière à présenter une ouverture 23 dans laquelle peuvent être placées les extrémités des crochets de cintres

Comme on peut le comprendre, le logement 13 matérialisant l'axe 100 de rotation du couvercle 2 doit être disposé à l'intérieur du cylindre fictif dont une portion forme la paroi supérieure du pied 10 afin que ledit logement ne gêne pas la mise en place des crochets de cintres.

Lorsque le couvercle 2 est rabattu dans sa position fermée, les crochets de cintres sont enfermés dans le logement formé par le pion central 1 et le couvercle 2 et ne peuvent sortir de ce logement.

Les appuis des joues 21 et 22 du couvercle 2 contre la tête 11 et la base 12 du pion central 1 forme des parois latérales de ce logement limitant le glissement desdits cintres dans la direction axiale du pion central 1.

En variante, le couvercle 2 pourrait présenter une joue 21 de plus grande surface qui viendrait se positionner contre la tête 11, du côté externe de celle-ci.

Une matière élastique compressible peut être disposée à l'intérieur du couvercle 2 ou sur le pied 10 du pion central 1 de manière à fixer les positions des cintres dans le dispositif et à éviter ainsi des chocs entre ceux-ci.

La figure 5 montre de manière plus détaillée un exemple de réalisation du dispositif selon l'invention.

Le support 3 est réalisé à partir d'une plaque, par exemple métallique, rabattue à angle droit dont la paroi verticale présente des nervures de rigidification 33.

Ce support comporte une patte 34 rabattue à angle droit à partir d'un crevé 35 formé dans la paroi verticale.

Ladite patte 34 est traversée par une ouverture 36 disposée près de son extrémité libre.

Une languette flexible 15 terminée par un bossage 16 s'étend dans l'espace interne creux 14 du pied 10.

Ledit espace interne creux 14 présente deux rainures 17.

Le logement 13 du pion central est traversé par un alésage en deux parties 41 et 42 séparées par une paroi 40.

L'alésage 41 disposé vers l'avant du dispositif n'est pas totalement cylindrique et présente un méplat 43 visible à la figure 4.

L'alésage 42 disposé vers l'arrière du dispositif présente quatre nervures longitudinales 44 régulièrement espacées sur sa périphérie.

Un bouton poussoir 50 de forme globalement cylindrique et présentant une face plane 58 correspondant au méplat 43 est monté fixe en rotation et mobile en translation dans cet alésage 41.

Ce bouton poussoir 50 renferme un ressort de rappel 51, monté autour d'une tige centrale 52, dont l'une des extrémités est en contact avec la face interne du bouton poussoir et l'autre extrémité vient en appui sur une entretoise creuse 6 s'étendant à travers une ouverture 27 de la joue 22 du couvercle, l'alésage 42 et une partie de l'alésage 41.

L'extrémité du bouton poussoir 50 est positionnée dans une conformation de la joue 21 présentant une paroi plane 28 destinée à coopérer avec la face plane 58 tandis que la tête cylindrique 53 dudit bouton poussoir 50 s'étend dans une ouverture 26 de la joue 21.

La coopération de la face plane 58 du bouton poussoir 50 avec la paroi plane 28 du couvercle assure le blocage en position fermée du dispositif, le ressort 51 repousse ledit bouton poussoir vers cette position de blocage.

Le montage est complété par un ressort 54 assurant l'ouverture du couvercle 2, ce ressort est disposé dans l'alésage 42 et présente une patte axiale 55 positionnée entre deux nervures 44 dudit alésage et une patte radiale 56 s'étendant le long de la joue 22 du couvercle et accrochée par son extrémité dans une encoche 25 de ladite joue 22.

Le montage du dispositif réprésenté au dessin est fait en positionnant d'une part le bouton poussoir muni du ressort 51 dans l'alésage 41 du logement cylindrique 13, et d'autre part le ressort 54 dans l'alésage 42 avec la patte radiale 56 à l'extérieur du logement.

Le couvercle 2 est positionné sur le pion central 1 ainsi équipé avec les ouvertures 26 et 27 des joues 21 et 22 disposées respectivement en face des alésages 41 et 42 et l'extrémité du bras radial 56 du ressort 54 est accrochée dans l'échancrure 25.

L'on met ensuite en place l'entretoise creuse 6 dans l'alésage 42 en l'introduisant à travers l'ouverture 27 de la joue 22 du couvercle. Cette entretoise 6 agit par son extrémité sur le ressort 51 qui repousse le bouton poussoir 50 jusqu'à ce que sa tête 53 soit positionnée dans l'ouverture 26 de la joue 21.

Cet ensemble est monté sur le support 3 en introduisant la patte rabattue 34 dans les rainures 17 jusqu'à l'insertion du bossage 16 de la languette flexible 15 dans l'ouverture 36.

Le fonctionnement du dispositif suivant l'invention va maintenant être décrit.

Le dispositif étant fermé, l'utilisateur appuie sur la tête 53 du bouton poussoir ce qui écarte la face plane 58 de celui-ci de la paroi plane 28 du couvercle. Le ressort 54 peut alors assurer l'ouverture du dispositif en repoussant le couvercle de manière telle qu'il tourne autour de la tête 53 du bouton poussoir 50 et de l'entretoise creuse 6 jusqu'à la venue en butée de la découpe 24 contre la tête 11.

Lorsque l'utilisateur désire refermer le dispositif, il rabat le couvercle vers sa position de fermeture. Lorsque cette position est atteinte, la face plane 58 du bouton poussoir et la paroi plane 28 du couvercle sont dans le prolongement l'une de l'autre et le bouton poussoir est repoussé dans sa position de fermeture par le ressort 51.

## Revendications

1. Dispositif pour le maintien de cintres dans un bagage, caractérisé en ce qu'il comporte :
- un support (3) par lequel il est fixé sur une paroi du bagage,
- un pion central (1) destiné à porter les cintres,
- un couvercle (2) monté mobile en rotation entre une position dite ouverte pour laquelle il découvre totalement le pion central (1) et une position dite fermée pour laquelle il recouvre en grande partie ledit pion central (1) de manière à former avec ledit pion central un espace fermé par des parois supérieure, inférieure et latérales.

2. Dispositif selon la revendication 1, caractérisé en ce que le pion central (1) présente un pied (10) limité à ses extrémités par deux parois dépassantes perpendiculaires à son axe et constituant une tête (11) et une base (12).

3. Dispositif selon la revendication 2, caractérisé en ce que la partie supérieure de la paroi du pied (10) est une portion de cylindre de rayon important, ledit rayon étant semblable au rayon interne des crochets de cintres.

4. Dispositif selon l'une quelconque des revendications 1 à 3, caractérisé en ce que ledit couvercle (2) est constitué d'une paroi (20) bordée de deux joues (21, 22).

5. Dispositif selon l'une quelconque des revendications 2 à 4, caractérisé en ce que le couvercle est monté mobile en rotation autour d'un axe (100) parallèle à l'axe du pion central (1) et situé à l'extérieur du volume délimité par le pied (10), la tête (11) et la base (12) et à l'intérieur du cylindre fictif dont une portion forme la paroi supérieure du pied (10).

6. Dispostif selon l'une quelconque des revendications précédentes, caractérisé en ce qu'il comporte un bouton poussoir (50) présentant une face plane (58) coopérant avec une paroi plane (28) du couvercle pour assurer le blocage en position fermée du dispositif.

7. Dispositif selon la revendication 6, caractérisé en ce que ledit bouton poussoir (50) est repoussé par un ressort (51) vers la position pour laquelle sa face plane (58) coopère avec la face plane (28) du couvercle.

8. Dispositif selon l'une quelconque des revendications précédentes, caractérisé en ce que un ressort (54) assure l'ouverture du dispositif.

9. Dispositif selon l'une quelconque des revendications 4 à 8, caractérisé en ce que la paroi (20) dudit couvercle présente une ouverture (23) dans laquelle peuvent être placées les extrémités des crochets de cintres.

10. Bagage caractérisé en ce qu'il est équipé d'un dispositif pour le maintien de cintres suivant l'une quelconque des revendications précédentes.
